# FASCICULE DE BREVET EUROPEEN

(11) **EP 1 528 443 B1**
(45) Date de publication et mention de la délivrance du brevet: **06.08.2008**
(21) Numéro de dépôt: 03405772.9
(22) Date de dépôt: 28.10.2003
(51) Int. Cl.: G04B 1/22

(54) **Dispositif de force constante pour une montre**
Konstantkraftvorrichtung für eine Uhr
Constant force mechanism for a watch

(43) Date de publication de la demande: 04.05.2005
(73) Titulaire: Journe, Francois-Paul, 1201 Geneve (CH)
(72) Inventeur: Journe, Francois-Paul, 1201 Geneve (CH)
(74) Mandataire: Savoye, Jean-Paul

(56) Documents cités:
- CH-A- 13 248
- CH-A- 21 315
- CH-A- 185 199
- DE-C- 280 774

## Description

La présente invention se rapporte à une pièce d'horlogerie mécanique comprenant un oscillateur dont le mouvement oscillant est entretenu par un ressort moteur, dans lequel un dispositif de stockage périodique d'énergie est disposé entre ce ressort moteur et un échappement associé audit oscillateur ce dispositif de stockage périodique d'énergie comportant une roue de secondes en prise avec ledit ressort moteur, un échappement, un renvoi pour relier la roue de secondes à l'échappement, une bascule sur laquelle ledit renvoi est monté pivotant, une roue d'arrêt en liaison cinématique avec la roue de secondes, un doigt solidaire de ladite bascule et dont la trajectoire coupe celle de ladite roue d'arrêt, un ressort de stockage d'énergie pour exercer sur ladite bascule une force tendant à écarter ledit doigt de ladite roue d'arrêt, tandis que la force exercée sur ledit renvoi par ledit ressort moteur sert à appliquer ledit doigt contre ladite roue d'arrêt avec une force supérieure à celle exercée par ledit ressort de stockage, de sorte que ce dernier est armé jusqu'à ce qu'une dent de ladite roue d'arrêt bute contre ledit doigt, permettant audit ressort de stockage de déplacer la bascule en sens inverse pour transmettre son énergie audit échappement jusqu'au dégagement de ladite roue d'arrêt, qui, lorsqu'elle libère la roue de secondes permet le réarmage dudit ressort de stockage.

La source d'énergie des pièces d'horlogerie mécaniques est constituée par un ressort moteur constitué par une lame ressort enroulée dans un barillet, son extrémité extérieure étant solidaire du tambour de barillet, tandis que son extrémité intérieure est solidaire de l'arbre de ce barillet. En se détendant, le ressort moteur entraîne le tambour de barillet. Celui-ci présente une denture externe en prise avec le rouage de la pièce d'horlogerie qui aboutit à l'échappement destiné à transmettre la force du ressort moteur au régulateur. A chaque alternance du balancier-spiral, celui-ci laisse échapper une dent de la roue d'échappement qui, sous la pression exercée sur le rouage par le ressort de barillet, lui transmet une impulsion servant à entretenir l'oscillation du balancier-spiral.

La force exercée par ce ressort moteur sur le rouage n'est évidemment pas la même lorsque ce ressort est complètement armé ou en fin d'armage. Par conséquent, la force transmise par l'échappement au balancier-spiral n'est pas constante et l'amplitude du balancier varie, affectant son isochronisme. Sa période d'oscillation sera plus courte lorsque la force est plus grande alors qu'elle s'allongera lorsque cette force diminuera.

Une pièce d'horlogerie comprenant un dispositif de stockage périodique d'énergie du type susmentionné a déjà été proposé dans le CH 21315. L'inconvénient de ce dispositif vient du fait que la période de stockage est relativement longue, en sorte que la force du ressort de stockage subit une diminution sur une telle période. En outre, une telle période de plusieurs secondes voire de plusieurs dizaines de secondes ne permettrait pas de fixer une aiguille de secondes sur l'axe de la roue de secondes, puisque cette aiguille ferait des sauts de plusieurs dizaines de secondes et des arrêts de la même durée, en sorte qu'elle n'indiquerait plus les secondes.

Le but de la présente invention est d'apporter une solution au problème de la transmission de la force du ressort de barillet à l'échappement d'une pièce d'horlogerie qui permette de remédier, au moins en partie, aux inconvénients susmentionnés.

A cet effet, cette invention a pour objet une pièce d'horlogerie mécanique selon la revendication 1.

Le dessin annexé illustre, schématiquement et à titre d'exemple, une forme d'exécution de la pièce d'horlogerie objet de la présente invention munie d'un dispositif de stockage périodique d'énergie.
La figure 1 est une vue en plan partielle de cette pièce d'horlogerie, plus particulièrement, sa partie comportant le dispositif de stockage périodique d'énergie;
la figure 2 est une vue en plan semblable à la figure 1, mais sans l'échappement tourbillon.

Ces figures montrent une partie du rouage de la pièce d'horlogerie. La première roue du rouage habituel illustrée est la roue de moyenne 1 dont le pignon engrène avec la roue de centre (non représentée) munie elle-même d'un pignon engrenant avec la denture du barillet renfermant le ressort moteur, comme dans toutes les pièces d'horlogerie mécaniques. Cette roue de moyenne 1 est entraînée dans le sens de la flèche F₁ et engrène avec le pignon d'une première roue des secondes 2 tournant dans le sens inverse montré par la flèche F₂.

Le pignon de cette première roue des secondes 2 engrène avec un renvoi 4 qui engrène lui-même avec le pignon d'une seconde roue des secondes 5. Dans la forme d'exécution illustrée par la figure 1, l'axe de pivotement de cette seconde roue des secondes 5 est solidaire d'un échappement tourbillon 8 classique qu'il n'est pas besoin de décrire ici, dans la mesure où il n'est pas nécessaire à la compréhension de la présente invention. Dans une autre forme d'exécution, la seconde roue des secondes 5 pourrait engrener avec le pignon d'une roue d'échappement d'un échappement classique.

Le renvoi 4 est monté pivotant sur une bascule d'égalité 6 qui est pivotée autour d'un axe coaxial à l'axe de la seconde roue des secondes 5. Cette bascule d'égalité 6 est soumise à la force d'un ressort de stockage périodique d'énergie 7, qui tend à la faire tourner dans le sens des aiguilles d'une montre.

Cette bascule d'égalité 6 présente un doigt 6a semblable dans cette forme d'exécution à une palette d'une ancre d'un échappement à ancre, destinée à s'engager dans une denture à rochet d'une roue d'arrêt 3 dont le pignon engrène avec la première roue des secondes 2.

Le cycle de fonctionnement du dispositif de stockage périodique d'énergie est le suivant: Lorsque la palette ou le doigt 6a de la bascule d'égalité 6 est en prise avec un flanc radial de la denture à rochet de la roue d'arrêt 3, le rouage 1-3 est arrêté, donc il n'y a plus de transmission de force entre la première roue des secondes 2 et le renvoi 4.

Durant cette période d'arrêt qui, dans l'exemple décrit dure une seconde, la force emmagasinée dans le ressort de stockage périodique d'énergie 7 est libérée en faisant tourner la bascule d'égalité 6 dans le sens des aiguilles d'une montre jusqu'à ce que la palette ou le doigt 6a de cette bascule d'égalité 6 soit dégagé du flanc radial de la roue d'arrêt 3. Pendant ce déplacement, la bascule d'égalité 6 transmet son énergie au pignon de la seconde roue des secondes 5. En effet, étant donné que la première roue des secondes 2 est arrêtée, lorsque la bascule d'égalité 6 tourne dans le sens des aiguilles d'une montre, le renvoi 4 entraîne le pignon de la seconde roue des secondes 5 dans le sens de la flèche F₃.

Dès que la palette 6a de la bascule d'égalité quitte le flanc radial de la dent de la roue d'arrêt 3, l'énergie du ressort moteur du barillet est libérée. Etant donné que la seconde roue des secondes 5 est contrôlée par l'échappement 8, elle ne peut tourner que lorsque l'échappement est déplacé par le balancier, une fois à chaque alternance de celui-ci. On peut donc considérer la seconde roue des secondes comme étant immobile pendant le passage d'une dent de la roue d'arrêt 3 à l'autre, puisque celui-ci est quasi instantané. Le renvoi 4 prend donc appui sur le pignon de la seconde roue des secondes 5 et son entraînement dans le sens de la flèche F₄ par le pignon de la première roue des secondes 2, pousse la palette ou le doigt 6a de la bascule d'égalité 6 contre le flanc incliné d'une des dents de la roue d'arrêt 3 tournant dans le sens de la flèche F₅, jusqu'à ce qu'elle arrive contre le flanc radial de la dent suivante. En suivant le flanc incliné de la dent de la roue d'arrêt 3, la bascule se déplace donc en sens contraire à celui des aiguilles d'une montre, provoquant l'armage du ressort de stockage périodique d'énergie 7, étant donné que la force exercée par ce ressort de stockage 7 sur la bascule d'égalité 6 est inférieure à la force exercée sur cette même bascule 6 par le ressort de barillet lorsque la roue d'arrêt 3 est libérée.

Le cycle recommence alors comme décrit précédemment. Avec un tel dispositif de stockage périodique d'énergie, l'aiguille des secondes portée par la première roue des secondes 2 se déplace par saut à chaque seconde.

Bien évidemment, le cycle d'armage et de désarmage du ressort d'égalité 7 n'est pas obligatoirement d'une seconde. Il pourrait être allongé ou raccourci en modifiant le nombre de dents de la roue d'arrêt 3.

Grâce à ce dispositif, l'échappement 8 ne reçoit que l'énergie provenant du désarmage du ressort d'égalité 7 qui est indépendante du degré d'armage du ressort de barillet. De ce fait, l'amplitude des oscillations du balancier est indépendante des variations de force du ressort de barillet, ce qui permet d'améliorer l'isochronisme du balancier. On peut constater que le dispositif de stockage décrit comporte un petit nombre de pièces.

## Revendications

1. Pièce d'horlogerie mécanique comprenant un oscillateur dont le mouvement oscillant est entretenu par un ressort moteur, dans lequel un dispositif de stockage périodique d'énergie est disposé entre ce ressort moteur et un échappement (8) associé audit oscillateur, ce dispositif de stockage périodique d'énergie comportant une roue de secondes (2) en prise avec ledit ressort moteur, un échappement (8), un renvoi (4) pour relier la roue de secondes (2) à l'échappement, une bascule (6) sur laquelle ledit renvoi (4) est monté pivotant, une roue d'arrêt (3) en liaison cinématique avec la roue de secondes (2), un doigt (6a) solidaire de ladite bascule (6) et dont la trajectoire coupe celle de ladite roue d'arrêt (3), un ressort de stockage d'énergie (7) pour exercer sur ladite bascule (6) une force tendant à écarter ledit doigt (6a) de ladite roue d'arrêt (3), tandis que la force exercée sur ledit renvoi (4) par ledit ressort moteur sert à appliquer ledit doigt (6a) contre ladite roue d'arrêt (3) avec une force supérieure à celle exercée par ledit ressort de stockage (7), de sorte que ce dernier est armé jusqu'à ce qu'une dent de ladite roue d'arrêt (3) bute contre ledit doigt (6a), permettant audit ressort de stockage (7) de déplacer la bascule (6) en sens inverse pour transmettre son énergie audit échappement jusqu'au dégagement de ladite roue d'arrêt (3), qui, lorsqu'elle libère la roue de secondes (2) permet le réarmage dudit ressort de stockage (7), **caractérisée en ce qu'**elle comporte une seconde roue de seconde (5) entre l'échappement (8) et le renvoi (4), dont l'axe de pivotement est coaxial à celui de la bascule (6) et **en ce que** ladite roue d'arrêt (3) comporte un nombre de dents choisi pour que la période de réarmage du ressort de stockage (7) soit de 1 seconde en sorte que l'avance de la roue de seconde (2) se fait par sauts d'une seconde.

2. Pièce d'horlogerie selon la revendication 1 dans laquelle l'axe de pivotement de la bascule (6) est centré sur celui de la seconde roue de secondes (5).

3. Pièce d'horlogerie selon la revendication 1, dans laquelle l'axe de pivotement de ladite seconde roue de seconde. (5) est solidaire d'un échappement tourbillon (8).

4. Pièce d'horlogerie en particulier montre bracelet, selon l'une des revendications précédentes.

## Claims

1. Mechanical timepiece comprising an oscillator, the oscillating motion of which is maintained by a mainspring, in which a periodic energy storage device is disposed between this mainspring and an escapement (8) associated with said oscillator, this periodic energy storage device comprising a seconds wheel (2) engaging with said mainspring, an escapement (8), a setting wheel (4) for connecting the seconds wheel (2) to the escapement, a yoke (6) on which said setting wheel (4) is pivotably mounted, a stop wheel (3) kinematically linked with the seconds wheel (2), a finger (6a) fixedly connected to said yoke (6) and the trajectory of which cuts that of said stop wheel (3), an energy storage spring (7) for exerting upon said yoke (6) a force tending to separate said finger (6a) from said stop wheel (3), whereas the force exerted upon said setting wheel (4) by said mainspring serves to press said finger (6a) against said stop wheel (3) with a force greater than that exerted by said storage spring (7), so that the latter is wound to the point where a tooth of said stop wheel (3) abuts against said finger (6a), allowing said storage spring (7) to displace the yoke (6) in the opposite direction in order to transmit its energy to said escapement up to the disengagement of said stop wheel (3), which, when it releases the seconds wheel (2), allows said storage spring (7) to be rewound, **characterized in that** the timepiece comprises a second seconds wheel (2) between the escapement (3) and the setting wheel (4), the pivot axis of which is coaxial with that of the yoke (6), and **in that** said stop wheel (3) has a number of teeth chosen so that the rewinding period of the storage spring (7) is 1 second in order for the seconds wheel (2) to advance in jumps of one second.

2. Timepiece according to Claim 1 in which the pivot axis of the yoke (6) is centred on that of the seconds wheel (5).

3. Timepiece according to Claim 1, in which the pivot pin of said second seconds wheel (5) is fixedly connected to a tourbillon escapement (8).

4. Timepiece, in particular a wrist watch, according to one of the preceding claims.

## Patentansprüche

1. Mechanische Uhr mit einem Oszillator, dessen schwingende Bewegung durch eine Antriebsfeder aufrecht erhalten wird, worin eine Vorrichtung zur periodischen Energiespeicherung zwischen dieser Antriebsfeder und einer mit diesem Oszillator verbundenen Hemmung (8) angeordnet ist, wobei diese Vorrichtung zur periodischen Energiespeicherung ein Sekundenrad (2) im Eingriff mit der Antriebsfeder, eine Hemmung (8), ein Zwischenrad (4) für die Verbindung des Sekundenrades (2) mit der Hemmung, eine Wippe (6), auf der das Zwischenrad (4) drehbar montiert ist, ein Anhalterad (3) in kinematischer Verbindung mit dem Sekundenrad (2), einen fest mit der Wippe (6) verbundenen Finger (6a), dessen Bahn diejenige des Anhalterades (3) schneidet, und eine Feder (7) für die Energiespeicherung umfasst, um auf die Wippe (6) eine Kraft auszuüben, die den Finger (6a) vom Anhalterad (3) wegzudrücken sucht, während die durch die Antriebsfeder auf das Zwischenrad (4) ausgeübte Kraft dazu dient, den Finger (6a) an das Anhalterad (3) mit einer Kraft anzudrücken, die grösser als die durch die Speicherfeder (7) ausgeübte Kraft ist, so dass letztere solange gespannt wird, bis ein Zahn des Anhalterades (3) am Finger (6a) zum Anschlag kommt, wodurch es der Speicherfeder (7) ermöglicht wird, die Wippe (6) in der umgekehrten Richtung zu verschieben, um ihre Energie an die Hemmung zu übermitteln, bis das Anhalterad (3) ausklinkt, das, wenn es das Sekundenrad (2) freigibt, die erneute Spannung der Speicherfeder (7) erlaubt, **dadurch gekennzeichnet, dass** sie ein zweites Sekundenrad (5) zwischen der Hemmung (8) und dem Zwischenrad (4) aufweist, dessen Drehachse zu der der Wippe (6) koaxial ist, und **dadurch, dass** das Anhalterad (3) eine Anzahl von Zähnen aufweist, die so gewählt ist, dass die Periode der erneuten Spannung der Speicherfeder (7) eine Sekunde beträgt, so dass das Vorrücken des Sekundenrades (2) durch Sprünge von einer Sekunde erfolgt.

2. Uhr nach Anspruch 1, in der die Drehachse der Wippe (6) auf die des zweiten Sekundenrades (5) zentriert ist.

3. Uhr nach Anspruch 1, in der die Drehachse des zweiten Sekundenrades (5) fest mit einer Tourbillon-Hemmung (8) verbunden ist.

4. Uhr, insbesondere Armbanduhr, nach einem der vorangehenden Ansprüche.
